# EUROPÄISCHE PATENTSCHRIFT

(11) **EP 3 215 696 B1**
(45) Veröffentlichungstag und Bekanntmachung des Hinweises auf die Patenterteilung: **12.12.2018**
(21) Anmeldenummer: 15787204.5
(22) Anmeldetag: 29.10.2015
(51) Int. Cl.: E05B 63/12, E05C 5/00

(54) **SCHLOSS**
LOCK
SERRURE

(30) Priorität: 04.11.2014 AT 507982014
(43) Veröffentlichungstag der Anmeldung: 13.09.2017
(73) Patentinhaber: Roto Frank AG, 70771 Leinfelden-Echterdingen (DE)
(72) Erfinder: BACHATZ, Stefan, A-8570 Voitsberg (AT); TRUMMER, Hannes, A-8401 Kalsdorf (AT); FORTMUELLER, Günther, A-8343 Trautmannsdorf (AT)
(74) Vertreter: Speringer, Markus
(86) Internationale Anmeldenummer: PCT/EP2015/075128
(87) Internationale Veröffentlichungsnummer: WO 2016/071202

(56) Entgegenhaltungen:
- EP-A1- 1 832 698
- GB-A- 2 319 289
- US-A- 1 440 782
- US-A- 1 810 760
- US-A- 4 799 718

## Beschreibung

### Technisches Gebiet

Die Erfindung betrifft ein Schloss für eine Tür oder ein Fenster umfassend ein Gehäuse, einen darin angeordneten stulpseitig ausschiebbaren Riegel sowie eine mit dem Riegel in Wirkverbindung stehende Sperrmechanik, welche beispielsweise durch einen Schließzylinder über eine Sperrnase betätigbar ist.

### Stand der Technik

Herkömmliche Zylinderschlösser sind seit Langem bekannt. Eine Aufgabe bei derartigen Schlössern ist es, die Verbindung zwischen Schließblech und Riegel laufend zu verbessern, um Angriffen, wie dem Aushebeln einer Tür oder eines Fensters, entgegenzuwirken.

Eine Möglichkeit, eine verbesserte Verbindung zwischen Riegel und Schließblech zu erreichen ist es, zangenförmige Riegel vorzusehen. Derartige Schlösser werden beispielsweise häufig bei Kraftfahrzeugen eingesetzt, wobei zur Betätigung zumeist ein unterstützender Kraftantrieb zur Verfügung steht oder die Mechanik der Riegel entsprechend kompliziert aufgebaut ist. Ein derartiges Schloss ist beispielsweise in der DE 8902505 U1 offenbart.

In der GB 2 319 289 A ist weiterhin ein Schloss gemäß dem Oberbegriff des Anspruchs 1 offenbart.

Die US 4 799 718 A offenbart außerdem ein Schloss in dem die Sperrhaken Führungsbolzen aufweisen, welche in im Gehäuse angeordneten Kulissen geführt sind und welche der Verlagerung der Sperrhaken dienen.

### Darstellung der Erfindung

Es ist somit Aufgabe der Erfindung, ein Schloss für eine Tür oder ein Fenster zu schaffen, welches die oben genannten Nachteile beseitigt und eine sichere Verbindung zwischen einem Riegel und einem Schließblech schafft. Dabei sollen die Produktionskosten möglichst gering gehalten werden, indem größtenteils bestehende Komponenten von bekannten Einsteckschlössern verwendet werden.

Diese Aufgabe wird erfindungsgemäß dadurch gelöst, dass der Riegel eine mit der Schlossmechanik koppelbare im Wesentlichen normal zum Stulp verschiebbare Sperrplatte aufweist, an welcher am stulpseitigen Ende zwei Sperrhaken drehbar gelagert sind, wobei die Sperrhaken jeweils Führungsbolzen aufweisen, welche in entsprechenden im Gehäuse angeordneten Kulissen geführt sind, die der Verlagerung der Sperrhaken von einer zurückgezogenen Stellung in eine Schließstellung dienen, und wobei die Sperrhaken an ihren freien Enden einander zugewandte hakenförmige Ausnehmungen aufweisen, welche in Schließstellung bei geschlossener Tür bzw. Fenster einen in einem Schließstück angeordneten Bolzen umgreifen. Weiterhin sind die Sperrhaken um ihren Drehpunkt herum als zweiseitiger Hebel ausgebildet, wobei die hakenförmigen Ausnehmungen an einem Hebelarm angeordnet sind und die Führungsbolzen am jeweils anderen Hebelarm angeordnet sind. Durch diese Maßnahme kann auf sehr einfache Weise ein Riegel geschaffen werden, welcher eine wesentlich bessere Verbindung zu einem Schließstück bietet als herkömmliche Riegel und somit ein Aushebeln einer Tür deutlich erschwert. Gegenüber einem herkömmlichen Schloss unterscheidet sich der Aufbau lediglich in dem Vorsehen der Sperrplatte mit daran angeordneten Sperrhaken und den im Gehäuse angeordneten Kulissen. Die Produktionskosten können somit gering gehalten werden, da nur wenige Teile modifiziert werden müssen. Für das Ausschieben des Riegels ist kein höherer Kraftaufwand notwendig als bei einem herkömmlichen Riegel, wobei die Sicherung in der Schließstellung in üblicher Weise durch eine Rückdrücksicherung in der Schlossmechanik erfolgen kann. Weiterhin ist es auf sehr einfache Art und Weise möglich, auch bei einem sehr kurzen Bewegungsweg der Sperrplatte sicherzustellen, dass die Sperrhaken ausreichend weit aus dem Stulp herausgeführt werden, um den im Schließstück angeordneten Bolzen sicher zu umgreifen.

Es ist ein weiteres Merkmal der Erfindung, dass die Sperrhaken an gegenüberliegenden Seitenflächen der Sperrplatte angeordnet sind, und dass die im Gehäuse angeordneten dem jeweiligen Sperrhaken zugeordneten Kulissen ebenfalls an gegenüberliegenden Gehäuseseiten angeordnet sind. Dies stellt eine besonders einfache Möglichkeit des Riegelaufbaus dar.

Gemäß einem weiteren Merkmal der Erfindung ist es vorgesehen, dass das Schloss eine Fallenanordnung aufweist, welche alternativ über eine Nuss oder über einen Schließzylinder betätigbar ist, wobei für die Wirkverbindung zwischen Schließzylinder und Fallenanordnung ein verschiebbarer Wechselhebel vorgesehen ist, welcher am schließzylinderseitigen Ende einen schwenkbar gelagerten Betätigungsbügel aufweist, der durch Zusammenwirken mit einem am Riegel, bevorzugt an der Sperrplatte, angeordneten Wechselbolzen bei zurückgezogener Stellung des Riegels in Richtung Schließzylinder ausgeschwenkt ist, wodurch das freie Ende des Betätigungsbügels in den Bewegungsweg der Sperrnase des Schließzylinders ragt. Da Schlösser üblicherweise nicht nur über einen Riegel mit Schließzylinder, sondern auch über eine Fallenanordnung verfügen, welche beispielsweise mittels eines Türdrückers über eine Nuss betätigbar ist, sollte es ebenfalls ermöglicht sein, diese Fallenanordnung durch den Schließzylinder mittels eines Wechselhebels zu betätigen. Bei mehrgängigen Schlössern oder auch bei einem geringen Platzangebot innerhalb des Schlossgehäuses ist es daher notwendig, dass der Wechselhebel einen schwenkbaren Betätigungsbügel aufweist, welcher entsprechend in den Bewegungsweg der Sperrnase des Schließzylinders verlagerbar ist. Diese Verlagerung kann durch das beschriebene Merkmal in sehr einfacher Weise durch den Riegel erfolgen.

Weiters ist es ein Merkmal der vorliegenden Erfindung, dass die Fallenanordnung eine dem Wechselhebel zugewandte Steuerschräge aufweist, welche bei Betätigung des Wechselhebels mit dem schließzylinderfernen Ende des Wechselhebels gleitend koppelbar ist, wodurch die senkrechte Bewegung des Wechselhebels in Richtung Öffnungsstellung in einer horizontalen Bewegung der Fallenanordnung in Richtung zurückgezogener Stellung resultiert. Auf diese Weise kann ohne zusätzliche Übersetzung und mit geringem Kraftaufwand die Bewegung des Wechselbügels unmittelbar in eine Rückzugsbewegung der Fallenanordnung übersetzt werden.

Es ist ferner ein Merkmal der Erfindung, dass die Fallenanordnung eine durch eine Nuss verschiebbare Zugeinheit aufweist, in welcher zumindest ein über Umlenkungen im Gehäuse geführtes Zugseil gelagert ist, welches mit einem Zusatzschloss in einer Wirkverbindung steht, sodass durch Bewegung der Zugeinheit von einer Ausgangsstellung in eine zurückgezogene Stellung über das Zugseil eine Falle und/oder ein Riegel des Zusatzschlosses von einer Schließstellung in eine Öffnungsstellung bewegbar ist. Die Fallenanordnung kann folglich nicht nur eine einfach Falle im Schlossgehäuse darstellen, sondern auch eine in einem Zusatzschloss gelagerte Falle und/oder einen Riegel umfassen. Ein Aufbau mit Zugeinheit und Seilzug bietet gegenüber einem herkömmlichen Aufbau mit Schubstangen den Vorteil, dass ein wesentlich geringerer Kraftaufwand notwendig ist. Es müssen lediglich die Kräfte der Vorspannungen der Falle bzw. des Riegels des Zusatzschlosses überwunden werden und keine zusätzlichen Kräfte für das Anheben einer Schubstange aufgewendet werden.

Als eine mögliche Ausführung der Erfindung ist es vorgesehen, dass zwei Zugseile mit der Zugeinheit verbunden sind, wobei die beiden Zugseile an entgegengesetzten Seiten des Gehäuses herausgeführt sind und mit zumindest jeweils einem Zusatzschloss verbunden sind. Auf diese Weise können zu beiden Seiten des Schlosses, welches als Hauptschloss dienen kann, weitere Zusatzschlösser auf einfache Weise betätigt werden.

Gemäß einem weiteren Merkmal der Erfindung ist es vorgesehen, dass ein im Stulp gelagerter Schieber vorgesehen ist, welcher zwischen einer Ausgangslage und Endlage über eine stulpseitige Handhabe verschiebbar ist, und welcher in einer Endlage die Zugeinheit in der zurückgezogenen Stellung blockiert. Eine derartige als "Tagstellung" bekannte Einstellung eines Schlosses ist bei vielen Anwendungen, insbesondere bei Türen zu öffentlichen Gebäuden oder dergleichen, oftmals vorgesehen. Bei der vorliegenden Erfindung kann dies auch für die außerhalb des Schlosses in Zusatzschlössern gelagerten Fallen und/oder Riegel der Fallenanordnung durch das beschriebene Merkmal auf einfache Weise erreicht werden.

Schließlich ist es ein Merkmal der Erfindung, dass die Nuss einen Steuerfortsatz aufweist, der in eine entsprechende Steuerkulisse der Zugeinheit eingreift, wobei der Steuerfortsatz bei der Bewegung in die zurückgezogene Stellung mit der Zugeinheit kinematisch gekoppelt ist und bei der Bewegung in die vordere Ausgangslage bei Verbleib der Zugeinheit in der zurückgezogenen Stellung mit der Zugeinheit kinematisch entkoppelt ist, und dass ein parallel zur Zugeinheit verschiebbarer mittels einer Feder in Stulprichtung vorgespannter Nussschieber vorgesehen ist, welcher mit der Nuss kinematisch koppelbar ist und mittels welchem die Nuss im unbelasteten Zustand in Neutralstellung bringbar ist. Auch bei einer aktivierten Tagstellung des Schlosses ist es gewünscht, dass die Nuss und somit der darin befindliche Türdrücker in eine meist waagrechte Neutralstellung zurückkehrt. Durch das vorgeschlagene Merkmal kann dies auf sehr einfache Art und Weise bewerkstelligt werden.

### Kurze Beschreibung der Zeichnungen

Die Erfindung wird nun anhand der beiliegenden Zeichnungen näher erläutert, wobei
Fig. 1 eine Draufsicht auf ein erfindungsgemäßes Schloss mit abgenommenen Gehäusedeckel in Ausgangsstellung mit zurückgezogenem Riegel zeigt;
Fig. 2 das Schloss aus Fig. 1 mit halb ausgeschobenem Riegel zeigt;
Fig. 3 das Schloss aus Fig. 1 mit voll ausgeschobenem Riegel zeigt;
Fig. 4 das Schloss aus Fig. 1 mit über den Schließzylinder angehobenem Wechselbügel zeigt;
Fig. 5 das Schloss aus Fig. 1 mit über die Nuss zurückgezogener Fallenanordnung zeigt;
Fig. 6 das Schloss aus Fig. 5 bei der Aktivierung der Tagstellung zeigt;
Fig. 7 das Schloss aus Fig. 5 mit aktivierter Tagstellung und Nuss in Neutralstellung zeigt;
Fig. 8 eine perspektivische Ansicht einer Seite des Riegels eines erfindungsgemäßen Schlosses zeigt;
Fig. 9 eine perspektivische Ansicht der anderen Seite des Riegels aus Fig. 8 zeigt;
Fig. 10 eine perspektivische Ansicht des Wechselhebels zeigt;
Fig. 11 eine perspektivische Ansicht der Nuss zeigt;
Fig. 12 eine perspektivische Ansicht des Nussschiebers zeigt;
Fig. 13 eine perspektivische Ansicht einer Seite der Zugeinheit zeigt;
Fig. 14 eine perspektivische Ansicht der anderen Seite der Zugeinheit aus Fig. 13 zeigt;
Fig. 15 eine perspektivische Ansicht der Drückersperre zeigt;
Fig. 16 eine perspektivische Ansicht des Schiebers für die Tagstellung zeigt;
Fig.17 eine perspektivische Ansicht der Rückdrücksicherung zeigt;
Fig. 18 eine perspektivische Ansicht des Sperrsegments zeigt und
Fig. 19 eine perspektivische Ansicht der Sperrkulisse zeigt.

### Weg(e) zur Ausführung der Erfindung

Das in Fig. 1 dargestellte Schloss weist ein Gehäuse 1 auf, welches zur besseren Ansicht mit entferntem Gehäusedeckel dargestellt ist. Normal zum Stulp verschiebbar ist ein Riegel 2 angeordnet, welcher eine Sperrplatte 5, sowie zwei, über einen gemeinsamen Drehpunkt 10 mit der Sperrplatte 5 verbundene, Sperrhaken 6 umfasst. Die Sperrhaken 6 sind als zweiseitige Hebel ausgebildet, wobei die stulpseitigen freien Enden der Sperrhaken 6 einander zugewandte hakenförmige Ausnehmungen 9 aufweisen. Am jeweils gegenüberliegenden Hebelarm weisen die Sperrhaken 6 Führungsbolzen 7 auf, welche in Kulissen 8 im Gehäuse geführt sind. Im gezeigten Ausführungsbeispiel ist an jeder Seite der Sperrplatte 5 jeweils ein Sperrhaken 6 angeordnet. Entsprechend sind die Kulissen 8 den Führungsbolzen 7 des jeweiligen Sperrhakens 6 im Gehäuse an der Unterseite bzw in der nicht gezeigten Oberplatte des Gehäuses zugeordnet.

Der Riegel wird durch eine Schlossmechanik betätigt, welche durch einen Schließzylinder 3 über eine Sperrnase 4 betätigbar ist. Beim Sperren des Schließzylinders 3 bewegt sich dabei, wie in Fig. 2 dargestellt, die Sperrnase 4 in eine Ausnehmung der Sperrkulisse 34 und verschiebt diese in Stulprichtung. Gleichzeitig wird durch die Sperrnase 4 die Rückdrücksicherung 37 entgegen der Kraft einer Feder 39 über eine Steuerfläche 40 angehoben. Dadurch tritt ein Arretierbolzen 36 aus einer hinteren Ausnehmung 41 der Rückdrücksicherung 37, wodurch der Riegel 2 freigegeben wird. Bei der Vorwärtsbewegung der Sperrkulisse 34 nimmt diese über einen Vorsprung, der in einer Ausnehmung im Sperrsegment 35 eingreift, das Sperrsegment mit und bewegt dieses ebenfalls in Richtung Stulp. Ein an der Sperrplatte 5 angeordneter Steuerbolzen 29 greift in eine weitere Ausnehmung im Sperrsegment 35 ein, wodurch der Riegel bei der Vorwärtsbewegung des Sperrsegments 35 ebenfalls ausgeschoben wird. In den Figuren ist jeweils nur die an der Gehäuseunterseite angeordnete Kulisse 8, dargestellt, welche kreisbogenförmig ausgebildet ist und beim Ausschieben der Sperrplatte 5 zu einer Verdrehung des einen Sperrhakens 6 führt. Die gegengleiche Kulisse in der Oberplatte führt zu einer Verdrehung des zweiten Sperrhakens 6, wobei sich die beiden hakenförmigen Ausnehmungen 9 aufeinander zubewegen.

In weiterer Folge erreicht das Schloss die Schließstellung gemäß Fig. 3, in welcher der Riegel 2 vollständig ausgeschoben ist und die beiden Sperrhaken 6 mit Ihren hakenförmigen Ausnehmungen 9 einen im Schließstück befindlichen Bolzen (nicht gezeigt) umgreifen. In Sperrstellung ist die Rückdrücksicherung 37 durch die Kraft der zugeordneten Feder 39 wieder in ihrer unteren Lage und der Arretierbolzen 36 der Sperrplatte 5 greift in eine vordere Ausnehmung 38 der Rückdrücksicherung 37 ein, wodurch der Riegel in dieser Lage rückdrückgesichert ist. Weiters wurde der drehbar gelagerte Betätigungsbügel 13 des Wechselhebels 12 durch einen Vorsprung der Sperrkulisse 34 aus dem Bewegungsweg der Sperrnase 4 des Schließzylinders 3 geschwenkt.

Beim Bewegen des Riegels in die ausgeschobene Position gleitet das Sperrsegment 35 über eine Steuerschräge 32 einer Drückersperre 30, welche dadurch gegen die Kraft einer Feder 31 angehoben wird und in den Bewegungsweg der Fallenanordnung gerät. Im gesperrten Zustand ist somit auch die Fallenanordnung blockiert und kann nicht zurückgezogen werden, wodurch die Fallenanordnung als zusätzliche Verriegelung dient.

Fig. 4 zeigt das Schloss aus Fig. 1 mit zurückgezogenem Riegel 2 und über den Wechselhebel 12 zurückgezogener Fallenanordnung. Die Fallenanordnung umfasst in dem gezeigten Ausführungsbeispiel eine Zugeinheit 18 mit daran angeordneten Zugseilen sowie mit den Zugseilen verbundene in Zusatzschlössern angeordnete Fallen und/oder Riegel (nicht gezeigt). Die Zugeinheit ist mittels einer Feder 28 gegen Ihre Ausgangsstellung vorgespannt. Bei zurückgezogenem Riegel 2 drückt ein an der Sperrplatte 5 angeordneter Wechselbolzen 14 gegen den schwenkbaren Betätigungsbügel 13 des Wechselhebels 12 und verschwenkt diesen in Richtung Schließzylinder 3, sodass das freie Ende 15 des Betätigungsbügels in den Bewegungsweg der Sperrnase 4 ragt. Beim Anheben des Wechselhebels 12 über die Sperrnase 4 gleitet das schließzylinderferne Ende 17 des Wechselhebels 12 über eine Steuerschräge 16 der Zugeinheit 18, wodurch diese entgegen der Kraft ihrer Feder 28, in die zurückgezogene Position bewegt wird. Die Zugseile (nicht gezeigt), welche mit ihren Enden in Lagerausnehmungen 20 in der Zugeinheit 18 gehalten sind und in Führungsnuten 21 über Umlenkungen 19 aus dem Gehäuse 1 geführt werden, werden dabei ebenfalls in das Gehäuse 1 gezogen, wodurch die in den Zusatzschlössern befindlichen Fallen bzw. Riegel betätigt werden.

Die Zugeinheit 18 kann auch über die Nuss 11 über einen Steuerfortsatz 24, welcher in eine Steuerkulisse 25 der Zugeinheit 18 eingreift, zurückgezogen werden, wie dies in Fig. 5 dargestellt ist. In der zurückgezogenen Position kann der Schieber 22 für die Tagstellung mittels der Handhabe 23 verschoben werden, wie dies in Fig. 6 gezeigt ist. Der Schieber 22 wird in aktivierter und deaktivierter Stellung durch eine federbelastete Raste 33 gehalten. In aktivierter Tagstellung, wie in Fig. 7 gezeigt, blockiert der Schieber 22 die Zugeinheit 18 in der zurückgezogenen Stellung. Damit die Nuss 11 in Neutralstellung zurückkehrt, ist ein mittels einer Feder 26 vorgespannter Nussschieber 27 vorgesehen, welcher über einen Steuerfortsatz an der Nuss 11 angreift und diese in Neutralstellung drückt. Die Kopplung zwischen Steuerfortsatz 24 der Nuss 11 und Steuerkulisse 25 der Zugeinheit 18 wird folglich durch den Nussschieber 27 gelöst und die Nuss 11 kann unabhängig von der Zugeinheit 18 bewegt werden. Als besonders einfache Lösung, mit einer geringen Fehleranfälligkeit, ist der Nussschieber 27 dabei als linear bewegtes Teil ausgebildet, welches in gleicher Richtung wie die Zugeinheit 18 bewegbar ist.

In den Fig.8 und 9 ist der Riegel 2 in perspektivischer Ansicht von beiden Seiten gezeigt. Auf jeder Seite der Sperrplatte 5 ist jeweils ein Sperrhaken 6 mit hakenförmigen Ausnehmungen 9 über einen gemeinsamen Drehpunkt 10 angeordnet. An dem von den hakenförmigen Ausnehmungen 9 abgewandten Ende der Sperrhaken 6 sind Führungsbolzen 7 vorgesehen, welche in die jeweiligen Kulissen 8 im Gehäuse 1 eingreifen. An der Sperrplatte 5 sind ferner auf einer Seite der Arretierbolzen 36 angeordnet, welcher in die vordere 38 und hintere Ausnehmung 41 der Rückdrücksicherung 37 eingreift. Auf der anderen Seite der Sperrplatte 5 sind der Wechselbolzen 14 zur Verlagerung des Betätigungsbügels 13 des Wechselhebels 12 sowie der Steuerbolzen 29, welcher in das Sperrsegment 35 eingreift, angeordnet.

Fig. 10 zeigt den Wechselhebel 12 mit dem daran schwenkbar gelagerten Betätigungsbügel 13, dessen freies Ende 15 in den Bewegungsweg der Sperrnase 4 schwenkbar ist. Das schließzylinderferne Ende 17 des Wechselhebels 12 ist mit der Zugeinheit 18 über die Steuerschräge 16 gleitend koppelbar.

In Fig. 11 ist die Nuss 11 dargestellt, welche eine Ausnehmung für einen Vierkant einer Handhabe, beispielsweise einer Türklinke aufweist. Weiters weist die Nuss einen Steuerfortsatz 24 auf, mit welchem sie in eine Steuerkulisse 25 der Zugeinheit 18 eingreift. Ferner ist eine Angriffsfläche 42, hier zum Beispiel als Schulter ausgeführt, für den Steuerfortsatz 43 des Nussschiebers 27 vorgesehen. Der Nussschieber 27, welcher in Fig. 12 dargestellt ist, weist neben dem Steuerfortsatz 43 noch eine Aufnahme 44 für die Feder 26 auf.

Die Fig. 13 und 14 zeigen jeweils perspektivische Ansichten der Zugeinheit 18 von beiden Seiten. Auf einer Seite der Zugeinheit 18 sind zwei Lagerausnehmungen 20 für die Einhängung von Zugseilen vorgesehen. Auf der anderen Seite befindet sich die Steuerschräge 16, welche mit dem Wechselhebel 12 koppelbar ist, die Steuerkulisse 25 für den Steuerfortsatz 24 der Nuss 11 sowie eine Aufnahme 45 für die Feder 28 der Zugeinheit 18.

In Fig. 15 ist eine mögliche Ausführung einer Drückersperre 30 dargestellt, welche über eine Steuerschräge 32 beim Ausschieben des Riegels 2 in den Bewegungsweg der Zugeinheit 18 geschoben wird und diese somit gegen das Zurückziehen blockiert. Die Drückersperre 30 kann in einfacher Weise durch einen Führungssteg 46 in einer entsprechenden Nut im Gehäuse geführt sein.

Fig. 16 zeigt den Schieber 22 für die Tagstellung. Der Schieber ragt mit einer Handhabe 23 aus dem Stulp und ist somit zwischen aktivierter und deaktivierter Stellung verschiebbar. Damit der Schieber 22 in beiden Stellungen sicher gehalten ist, ist eine federbelastete Raste 33 vorgesehen, welche in entsprechende Rastausnehmungen im Gehäuse eingreift.

In Fig. 17 ist die Rückdrücksicherung 37 dargestellt. Die Rückdrücksicherung wird über die Steuerfläche 40 von der Sperrnase 4 beim Sperren und Entsperren gegen die Kraft einer Feder angehoben, wodurch der Arretierbolzen 36 der Sperrplatte 5 von der vorderen 38 zur hinteren Ausnehmung 41 bzw. umgekehrt bewegbar ist.

Die Figur 18 zeigt das Sperrsegement 35, welches um den Schließzylinder 3 herum schwenkbar gelagert ist. Der Steuerbolzen 29 der Sperrplatte 5 ist dabei in der Ausnehmung 47 des Sperrsegments 35 geführt. In einer weiteren Ausnehmung 48 ist die in der Fig. 19 dargestellte Sperrkulisse 34 geführt. Diese weist eine Ausnehmung 49 für die Sperrnase 4 auf und ist durch diese linear in der Bewegungsrichtung des Riegels verschiebbar. Am vorderen Ende ist ein Vorsprung 50 angeordnet, welcher der Verlagerung des Betätigungsbügels 13 dient.

## Patentansprüche

1. Schloss für eine Tür oder ein Fenster umfassend ein Gehäuse (1), einen darin angeordneten stulpseitig ausschiebbaren Riegel (2) sowie eine mit dem Riegel (2) in Wirkverbindung stehende Sperrmechanik, welche beispielsweise durch einen Schließzylinder (3) über eine Sperrnase (4) betätigbar ist, wobei der Riegel (2) eine mit der Schlossmechanik koppelbare im Wesentlichen normal zum Stulp verschiebbare Sperrplatte (5) aufweist, an welcher am stulpseitigen Ende zwei Sperrhaken (6) drehbar gelagert sind, und wobei die Sperrhaken (6) an ihren freien Enden einander zugewandte hakenförmige Ausnehmungen (9) aufweisen, welche in Schließstellung bei geschlossener Tür bzw. Fenster einen in einem Schließstück angeordneten Bolzen umgreifen, **dadurch gekennzeichnet, dass** die Sperrhaken (6) jeweils Führungsbolzen (7) aufweisen, welche in entsprechenden im Gehäuse (1) angeordneten Kulissen (8) geführt sind, die der Verlagerung der Sperrhaken (6) von einer zurückgezogenen Stellung in eine Schließstellung dienen, und dass die Sperrhaken (6) um ihren Drehpunkt (10) herum als zweiseitiger Hebel ausgebildet sind, wobei die hakenförmigen Ausnehmungen (9) an einem Hebelarm angeordnet sind und die Führungsbolzen (7) am jeweils anderen Hebelarm angeordnet sind.

2. Schloss nach Anspruch 1, **dadurch gekennzeichnet, dass** die Sperrhaken (6) an gegenüberliegenden Seitenflächen der Sperrplatte (5) angeordnet sind, und dass die im Gehäuse angeordneten dem jeweiligen Sperrhaken (6) zugeordneten Kulissen (8) ebenfalls an gegenüberliegenden Gehäuseseiten angeordnet sind.

3. Schloss nach Anspruch 1 oder 2, **dadurch gekennzeichnet, dass** das Schloss ferner eine Fallenanordnung aufweist, welche alternativ über eine Nuss (11) oder über einen Schließzylinder (3) betätigbar ist, wobei für die Wirkverbindung zwischen Schließzylinder (3) und Fallenanordnung ein verschiebbarer Wechselhebel (12) vorgesehen ist, welcher am schließzylinderseitigen Ende einen schwenkbar gelagerten Betätigungsbügel (13) aufweist, der durch Zusammenwirken mit einem am Riegel (2), bevorzugt an der Sperrplatte (5), angeordneten Wechselbolzen (14) bei zurückgezogener Stellung des Riegels (2) in Richtung Schließzylinder (3) ausgeschwenkt ist, wodurch das freie Ende (15) des Betätigungsbügels (13) in den Bewegungsweg der Sperrnase (4) des Schließzylinders (3) ragt.

4. Schloss nach Anspruch 3, **dadurch gekennzeichnet, dass** die Fallenanordnung eine dem Wechselhebel (12) zugewandte Steuerschräge (16) aufweist, welche bei Betätigung des Wechselhebels (12) mit dem schließzylinderfernen Ende (17) des Wechselhebels (12) gleitend koppelbar ist, wodurch die senkrechte Bewegung des Wechselhebels (12) in Richtung Öffnungsstellung in einer horizontalen Bewegung der Fallenanordnung in Richtung zurückgezogener Stellung resultiert.

5. Schloss nach Anspruch 3 oder 4, **dadurch gekennzeichnet, dass** die Fallenanordnung eine durch eine Nuss (11) verschiebbare Zugeinheit (18) aufweist, in welcher zumindest ein über Umlenkungen (19) im Gehäuse (1) geführtes Zugseil gelagert ist, welches mit einem Zusatzschloss in einer Wirkverbindung steht, sodass durch Bewegung der Zugeinheit (18) von einer Ausgangsstellung in eine zurückgezogene Stellung über das Zugseil eine Falle und/oder ein Riegel des Zusatzschlosses von einer Schließstellung in eine Öffnungsstellung bewegbar ist.

6. Schloss nach Anspruch 5, **dadurch gekennzeichnet, dass** zwei Zugseile mit der Zugeinheit (18) verbunden sind, wobei die beiden Zugseile an entgegengesetzten Seiten des Gehäuses (1) herausgeführt sind und mit zumindest jeweils einem Zusatzschloss verbunden sind.

7. Schloss nach Anspruch 5 oder 6, **dadurch gekennzeichnet, dass** ein im Stulp gelagerter Schieber (22) vorgesehen ist, welcher zwischen einer Ausgangslage und Endlage über eine stulpseitige Handhabe (23) verschiebbar ist, und welcher in einer Endlage die Zugeinheit (18) in der zurückgezogenen Stellung blockiert.

8. Schloss nach einem der Ansprüche 5 bis 7, **dadurch gekennzeichnet, dass** die Nuss (11) einen Steuerfortsatz (24) aufweist, der in eine entsprechende Steuerkulisse (25) der Zugeinheit (18) eingreift, wobei der Steuerfortsatz (24) bei der Bewegung in die zurückgezogene Stellung mit der Zugeinheit (18) kinematisch gekoppelt ist und bei der Bewegung in die vordere Ausgangslage bei Verbleib der Zugeinheit (18) in der zurückgezogenen Stellung mit der Zugeinheit kinematisch entkoppelt ist, und dass ein parallel zur Zugeinheit (18) verschiebbarer mittels einer Feder (26) in Stulprichtung vorgespannter Nussschieber (27) vorgesehen ist, welcher mit der Nuss (11) kinematisch koppelbar ist und mittels welchem die Nuss (11) im unbelasteten Zustand in Neutralstellung bringbar ist.

## Claims

1. Lock for a door or a window comprising a housing (1), a bolt (2) arranged therein, which can be pushed out at the face-plate side, and a lock mechanism in operative connection with the bolt (2), which is, for example, operable by a lock cylinder (3) via a cam (4), the bolt (2) including a locking plate (5) displaceable substantially normal to the face-plate, able to be coupled to the lock mechanism, at which locking plate (5), at the face-plate side end therof, two pawls (6) are rotatably supported, and wherein the pawls (6) include hook-shaped recesses (9) facing each other at their free ends which in locking position with the closed door and window, respectively, encompass a bolt arranged in a closing piece, **characterized in that** the pawls (6) each include guide pins (7) guided in corresponding gates (8) arranged in the housing (1) which serve for the displacement of the pawls (6) from a retracted position to a locking position, and **in that** the pawls (6) are formed as a two-arm lever around their pivot (10), wherein the hook-shaped recesses (9) are disposed on one lever arm and the guide pins (7) are disposed on the other lever arm, respectively.

2. Lock according to claim 1, **characterized in that** the pawls (6) are arranged on opposite side surfaces of the locking plate (5), and **in that** the gates (8) arranged in the housing, associated to the respective pawls (6), are also arranged on opposite sides of the housing.

3. Lock according to claim 1 or 2, **characterized in that** the lock further includes a latch assembly which can be actuated alternatively via a nut (11) or via a lock cylinder (3), wherein for the operative connection between the lock cylinder (3) and a latch assembly a slidable latch lever (12) is provided which includes on the lock cylinder end a pivotally supported actuating bracket (13) which by cooperation with a latch bolt (14) arranged at the bolt (2), preferably on the locking plate (5), is swivelled out in the direction of the lock cylinder (3) when the bolt (2) is in the retracted position, whereby the free end (15) of the actuating bracket (13) protrudes into the path of movement of the cam (4) of the lock cylinder (3).

4. Lock according to Claim 3, **characterized in that** the latch assembly includes a control slope (16) facing the latch lever (12) which upon actuation of the latch lever (12) can slidingly be coupled to the end (17) of the latch lever (12) remote from the lock cylinder, whereby the vertical movement of the latch lever (12) in the direction of the opening position results into a horizontal movement of the latch assembly in the direction of the retracted position.

5. Lock according to claim 3 or 4, **characterized in that** the latch assembly includes a drag unit (18) displaceable by a nut (11), in which at least one drag cable guided over deflections (19) in the housing (1) is supported which is in an operative connection with an additional lock such that by movement of the drag unit (18) from a starting position to a retracted position, a latch and/or a bolt of the additional lock is movable from a closed position into an opening position via the drag cable.

6. Lock according to claim 5, **characterized in that** two drag cables are connected to the drag unit (18) wherein the two drag cables are led out on opposite sides of the housing (1) and are connected to at least one additional lock each.

7. Lock according to claim 5 or 6, **characterized in that** a slide (22) supported in the face-plate is provided, which is displaceable between a starting position and end position via a face-plate side handle (23), and which in an end position is blocking the drag unit (18) in the retracted position.

8. Lock according to one of claims 5 to 7, **characterized in that** the nut (11) includes a control extension (24) engaging a corresponding control gate (25) of the drag unit (18) wherein the control extension (24) upon the movement into the retracted position is kinematically coupled to the drag unit (18), and upon movement into the forward starting position upon remaining of the drag unit (18) in the retracted position is kinematically decoupled with the drag unit, and **in that** a nut slide (27) displaceable in parallel to the drag unit (18), biased in face-plate direction using a spring (26) is provided, which can kinematically be coupled to the nut (11) and by means of which the nut (11) in the unloaded state can be brought into a neutral position.

## Revendications

1. Serrure qui est destinée à une porte ou une fenêtre et qui comprend un boîtier (1), un verrou (2) lequel est disposé dans ce dernier et lequel peut être déployé du côte de la têtière, ainsi qu'une mécanique de blocage coopérant avec le verrou (2) et pouvant être actionnée, par exemple, par un cylindre de serrure (3) à travers un panneton (4), le verrou (2) comportant une plaque de blocage (5) laquelle peut être accouplée à la mécanique de serrure et laquelle est mobile dans une direction sensiblement normale à la têtière et sur laquelle deux crochets de blocage (6) sont montés rotatifs à l'extrémité se trouvant du côté de la têtière, et les crochets de blocage (6) présentant, à leurs extrémités libres, des évidements (9) en forme de crochet qui se font face et qui viennent se plaquer, dans la position de fermeture lorsque la porte ou la fenêtre est fermée, sur l'arrière d'un boulon disposé dans une pièce de fermeture, **caractérisée en ce que** chacun des crochets de blocage (6) présente un boulon de guidage (7) qui est guidé dans une coulisse (8) correspondante disposée dans le boîtier (1) et qui sert à faire passer le crochet de blocage (6) concerné d'une position de retrait à une position de fermeture, et que les crochets de blocage (6) sont réalisés, autour de la leur pivot (10), sous forme d'un levier à deux bras, de manière à ce que les évidements (9) en forme de crochet soient disposés sur l'un des bras de levier et les boulons de guidage (7) soient disposés sur l'autre bras de levier.

2. Serrure selon la revendication 1, **caractérisée en ce que** les crochets de blocage (6) sont disposés sur des faces latérales opposées de la plaque de blocage (5) et que les coulisses (8) associées à chacun des crochets de blocage (6), lesquelles sont disposées dans le boîtier, sont également disposées sur des faces opposées du boîtier.

3. Serrure selon les revendications 1 ou 2, **caractérisée en ce que** la serrure comporte en outre un ensemble de pêne demi-tour qui peut être actionné alternativement à travers un fouillot (11) ou à travers une cylindre de serrure (3), un levier de fonction alternative (12) mobile permettant d'amener à coopérer le cylindre de serrure (3) et l'ensemble de pêne demi-tour alors qu'il est pourvu, à l'extrémité se trouvant du côté du cylindre de serrure, d'une boucle d'actionnement (13) montée pivotante laquelle coopère, lorsque le verrou (2) adopte sa position de retrait, avec un boulon de fonction alternative (14) disposé sur le verrou (2), préférentiellement sur la plaque de blocage (5), pour ainsi se trouver déployée vers le cylindre de serrure (3), faisant en sorte que l'extrémité libre (15) de la boucle d'actionnement (13) s'étende dans le trajet du panneton (4) du cylindre de serrure (3).

4. Serrure selon la revendication 3, **caractérisée en ce que** l'ensemble de pêne demi-tour comporte une face inclinée de commande (16) qui est tournée vers le levier de fonction alternative (12) et qui peut, par glissement, être accouplée à l'extrémité (17) du levier de fonction alternative (12) située à l'opposé du cylindre de serrure lorsque le levier de fonction alternative (12) est actionné, faisant en sorte qu'un déplacement vertical du levier de fonction alternative (12) vers la position d'ouverture provoque un déplacement horizontal de l'ensemble de pêne demi-tour vers la position de retrait.

5. Serrure selon les revendications 3 ou 4, **caractérisée en ce que** l'ensemble de pêne demi-tour comporte une unité de traction (18) laquelle peut être déplacée par un fouillot (11) et dans laquelle est monté au moins un câble de traction qui est guidé en passant par des dispositifs de renvoi (19) au sein du boîtier (1) et qui coopère avec une serrure supplémentaire, faisant en sorte qu'un déplacement de l'unité de traction (18) à partir d'une position de départ dans une position de retrait permet de déplacer, à travers ledit câble de traction, un pêne demi-tour et/ou un verrou de la serrure supplémentaire à partir d'une position de fermeture dans une position d'ouverture.

6. Serrure selon la revendication 5, **caractérisée en ce que** deux câbles de traction sont reliés à l'unité de traction (18), les deux câbles de traction sortant par des côtés opposés du boîtier (1) et étant chacun relié à au moins une serrure supplémentaire.

7. Serrure selon les revendications 5 ou 6, **caractérisée en ce qu'**un poussoir (22) est logé au sein de la têtière et peut être déplacé entre une situation de départ et une situation finale au moyen d'une poignée (23) située du côté de la têtière, ladite situation finale lui permettant de bloquer l'unité de traction (18) dans la position de retrait.

8. Serrure selon l'une des revendications 5 à 7, **caractérisée en ce que** le fouillot (11) présente un prolongement de commande (24) qui s'engage dans une coulisse de commande (25) correspondante de l'unité de traction (18), le prolongement de commande (24) étant accouplé cinématiquement à l'unité de traction (18) lorsqu'il se déplace dans la position de retrait et désaccouplé cinématiquement de l'unité de traction lorsqu'il se déplace dans la situation de départ antérieure en laissant l'unité de traction (18) dans la position de retrait, et qu'elle comporte un poussoir de fouillot (27) lequel est mobile dans une direction parallèle à l'unité de traction (18), lequel est précontraint vers la têtière au moyen d'un ressort (26) et lequel peut être accouplé cinématiquement au fouillot (11), permettant ainsi d'amener le fouillot (11), lorsque celui-ci n'est soumis à aucune charge, dans une position neutre.
